# EUROPÄISCHE PATENTSCHRIFT

(11) **EP 2 304 151 B1**
(45) Veröffentlichungstag und Bekanntmachung des Hinweises auf die Patenterteilung: **12.08.2015**
(21) Anmeldenummer: 09761459.8
(22) Anmeldetag: 09.06.2009
(51) Int. Cl.: E06B 1/52

(54) **RAHMENPROFIL UND ZARGE UND GARAGENTORRAHMEN**
PROFILED FRAME ELEMENT, CASING, AND GARAGE DOOR FRAME
PROFILÉ DE CADRE, DORMANT ET CADRE DE PORTE DE GARAGE

(30) Priorität: 10.06.2008 DE 102008029073; 31.03.2009 DE 202009005317 U
(43) Veröffentlichungstag der Anmeldung: 06.04.2011
(73) Patentinhaber: Frankentore e.K., 74078 Heilbronn (DE)
(72) Erfinder: CETIN, Yücel, 74078 Heilbronn (DE)
(74) Vertreter: Patentanwälte Ruff, Wilhelm, Beier, Dauster & Partner
(86) Internationale Anmeldenummer: PCT/EP2009/004140
(87) Internationale Veröffentlichungsnummer: WO 2009/149896

(56) Entgegenhaltungen:
- EP-A- 1 201 868
- DE-A1- 4 325 698
- DE-U1- 20 309 285
- FR-A- 2 779 760

## Beschreibung

Die Erfindung betrifft ein Rahmenprofil für Garagentorrahmen mit einem Hauptabschnitt und wenigstens einer in Längsrichtung des Rahmenprofils verlaufenden Nut zum Einhängen eines elastischen Dichtprofils, wobei der Hauptabschnitt rechteckrohrförmig ausgebildet ist und ein sich von dem Hauptabschnitt im rechten Winkel erstreckender Befestigungsabschnitt sowie ein sich in Verlängerung des Hauptabschnitts erstreckender Blendenabschnitt vorgesehen sind und wobei das Rahmenprofil einstückig ausgebildet ist und wobei der Befestigungsabschnitt sich ausgehend von einer Position am Übergang zwischen Hauptabschnitt und Blendenabschnitt erstreckt. Die Erfindung betrifft auch einen Garagentorrahmen mit wenigstens zwei erfindungsgemäßen Rahmenprofilen.

Bekannte Rahmenprofile für Garagentorrahmen sind als Blechbiegeteile aufgebaut. Üblicherweise wird ein erstes, im Querschnitt L-förmiges Winkelprofil im Bereich der Toröffnung an die Garagenwand geschraubt und dieses L-förmige Winkelprofil dient dann auch zur Befestigung einer Laufschiene für das Garagentor. Ein in die Garagentoröffnung hineinragender Schenkel wird dann dazu verwendet, eine Blende und eine horizontale Zarge sowie eine Blende zu befestigen. Bei bekannten Rahmenprofilen für Garagentore müssen zum Aufbau einer vertikalen Säule sowie des Garagentorrahmens zahlreiche Blechbiegeteile zusammengefügt werden. Dies ist deshalb problematisch, da speziell bei Sektionaltoren bereits sehr geringe Toleranzen zwischen den Bauteilen und Abwei-, chungen von der Rechtwinklichkeit dazu führen können, dass die Sektionaltore nicht mehr störungsfrei in ihren jeweiligen Laufschienen laufen und sich verklemmen. Die Montage bekannter Rahmenprofile und Garagentorrahmen ist daher zeitaufwändig und nur durch erfahrene Monteure auszuführen.

Aus der französischen Offenlegungsschrift FR 2 779 760 ist eine Garagentoranordnung bekannt, die ausschließlich für horizontal öffnende Garagentore vorgesehen ist, also beispielsweise Drehtüren, seitlich verschiebbare Schiebetüren und dergleichen. Die Garagentoranordnung weist ein Profil nach dem Oberbegriff des Anspruchs 1 auf.

Aus der deutschen Offenlegungsschrift DE 43 25 698 A1 ist ein Profil für einen Nebentürrahmen bekannt, das mit einer Nut zum Einhängen eines elastischen Dichtprofils versehen ist.

Aus der deutschen Gebrauchsmusterschrift DE 203 09 285 U1 ist ein Garagentor, insbesondere ein Sektionaltor bekannt, das zum seitlichen Führen des Sektionaltors eine Führungsschiene mit einem ersten, horizontalen Schenkel, einem Bogenstück und einem zweiten, vertikalen Schenkel aufweist.

Aus der europäischen Offenlegungsschrift EP 1 201 868 A1 ist ein Profil für den Fensterbau bekannt.

Mit der Erfindung sollen ein Rahmenprofil für Garagentore und ein Garagentorrahmen bereitgestellt werden, die die Montage von Garagentoren auf der Baustelle erleichtern.

Erfindungsgemäß ist hierzu ein Rahmenprofil mit den Merkmalen von Anspruch 1 und ein Garagentorrahmen mit den Merkmalen von Anspruch 11 vorgesehen.

Die einstückige Ausbildung des Rahmenprofils mit Hauptabschnitt, Befestigungsabschnitt und Blendenabschnitt erleichtert die Montage erheblich, da Hauptabschnitt, Blendenabschnitt und Befestigungsabschnitt nicht mehr zueinander ausgerichtet werden müssen. Ein solches Rahmenprofil kann beispielsweise als Aluminiumstrangpressprofil in ausreichender Festigkeit und zufriedenstellender Optik gefertigt werden. Speziell kann durch Eloxierung eines solchen Aluminium-Strangpressprofils eine dauerhafte und optisch ansprechende Oberfläche bereitgestellt werden. Die Montage wird dabei wesentlich dadurch erleichtert, dass eine Vorderseite des Blendenabschnitts sowie eine Vorderseite des Hauptabschnitts bereits als Sichtfläche genutzt werden kann und das Anbringen einer separaten Blende entfallen kann.

In Weiterbildung der Erfindung ist der Blendenabschnitt rechteckrohrförmig ausgebildet und eine Vorderseite des Blendenabschnitts und eine Vorderseite des Hauptabschnitts sind fluchtend zueinander angeordnet. Durch rechteckrohrförmige Ausbildung des Blendenabschnitts und des Hauptabschnitts entsteht ein sehr stabiles Rahmenprofil, das auch nach dem Befestigen an einer Gebäudewand seine Geradlinigkeit nicht wesentlich verändert. Dies ist entscheidend dafür, dass Laufschienen für Sektionaltore ebenfalls exakt geradlinig verlaufen und dadurch die Leichtgängigkeit eines Garagentors sicherstellen. Indem eine Vorderseite des Blendenabschnitts und eine Vorderseite des Hauptabschnitts fluchtend zueinander angeordnet sind, entsteht eine optisch ansprechende und durchgehende Vorderfläche, die keinerlei Nachbearbeitung mehr bedarf.

Nach der Erfindung ist der Befestigungsabschnitt plattenförmig ausgebildet.

Eine plattenförmige Ausbildung des Befestigungsabschnitts erleichtert dessen Befestigung an einer Garagenwand und speziell ist eine Deformierung des Befestigungsabschnitts auch dann nicht zu befürchten, wenn Befestigungsschrauben mit hohem Moment angezogen werden.

In Weiterbildung der Erfindung bildet eine Verlängerung des Befestigungsabschnitts eine Seitenwand des Hauptabschnitts.

Auf diese Weise kann das Rahmenprofil sehr stabil ausgebildet werden. Eine stabile Ausführung des Rahmenprofils ist erforderlich, um auch nach dem Befestigen an einer Garagenwand dessen Geradlinigkeit sowie die Geradlinigkeit der am Rahmenprofil befestigten Laufschienen für ein Garagentor sicherzustellen.

Das der Erfindung zugrundeliegende Problem wird durch ein Rahmenprofil mit einem rechteckförmigen Hauptabschnitt gelöst, bei dem am Hauptabschnitt vorzugsweise zwei in Längsrichtung des Rahmenprofils verlaufende und voneinander beabstandeten Nuten zum Einhängen eines passenden, mit zwei in Längsrichtung verlaufenden Vorsprüngen versehenen Dichtprofils vorgesehen sind.

Indem an dem Rahmenprofil zwei voneinander beabstandete Nuten vorgesehen sind, kann ein entsprechend angepasstes Dichtprofil leicht montiert werden und dennoch sicher befestigt werden. Vor allem kann das Dichtprofil auch durch Einschieben in die beiden Nuten exakt positioniert werden. Indem zwei voneinander beabstandete Nuten zum Befestigen des Dichtprofils vorgesehen sind, können eventuell auf das Dichtprofil wirkende Kräfte ein Betrieb des Garagentors großflächig in das Rahmenprofil eingeleitet werden. Das Dichtprofil kann dadurch bei im Betrieb normalerweise auftretenden Kräften nicht vom Rahmenprofil gelöst werden.

In Weiterbildung der Erfindung weist eine erste der beiden Nuten einen rechteckförmigen Querschnitt auf und eine zweite der beiden Nuten weist eine nach innen gekrümmte und in einen Nutgrund übergehende Seitenwand auf, wobei die nach innen gekrümmte Seitenwand benachbart zur ersten Nut angeordnet ist.

Eine solche Ausbildung der beiden Nuten erleichtert das Einsetzen des Dichtprofils. Zum Einsetzen des Dichtprofils kann dieses nämlich zunächst entlang der nach innen gekrümmten Seitenwand in die zweite Nut eingeschoben werden und dann mittels einer Art Drehbewegung noch in die erste Nut eingedrückt werden. Vorteilhafterweise weist die zweite Nut gegenüberliegend der nach innen gekrümmten Seitenwand ein Hinterschnitt auf und die erste Nut weist in einer Seitenwand einen Hinterschnitt auf, wobei der Hinterschnitt in der ersten Nut mittels eines in Richtung der zweiten Nut abragenden Vorsprungs und der Hinterschnitt in der zweiten Nut mittels eines in Richtung der ersten Nut abragenden Vorsprungs gebildet ist. Das Dichtprofil ist dadurch zwischen zwei aufeinander zu weisenden Vorsprüngen gehalten und dadurch sicher am Rahmenprofil befestigt. Dennoch kann, wie bereits erläutert wurde, das Dichtprofil in einfacher Weise und mit geringem Kraftaufwand in das Rahmenprofil eingesetzt werden. Durch die spezielle Ausbildung der beiden Nuten im Rahmenprofil ist das Dichtprofil dann auch exakt relativ zum Rahmenprofil positioniert.

In Weiterbildung der Erfindung sind der Blendenabschnitt und/oder der Befestigungsabschnitt mit wenigstens einer hinterschnittenen Nut zur Anordnung von Befestigungsmitteln versehen.

Durch diese Maßnahmen lässt sich das Rahmenprofil in überraschend einfacher Weise befestigen, indem nämlich in die wenigstens eine hinterschnittene Nut ein passend ausgebildeter Befestigungswinkel eingeschoben wird. Dieser Befestigungswinkel ist dann entlang der hinterschnittenen Nut verschiebbar. Dies ist ganz speziell bei Fachwerkkonstruktionen von Garagen von erheblichem Vorteil, da die Befestigungswinkel dann nur an den Stellen angeordnet werden können, an denen Fachwerkbalken vorhanden sind. Mit der Erfindung können die Befestigungswinkel schnell und einfach in die korrekte Lage verschoben werden.

In Weiterbildung der Erfindung ist die hinterschnittene Nut am Blendenabschnitt und/oder am Befestigungsabschnitt zu einer dem Hauptabschnitt gegenüberliegenden Seite hin geöffnet.

Auf diese Weise können die Befestigungswinkel einfach gestaltet werden und im montierten Zustand sind die hinterschnittenen Nuten im Normalfall nicht zu erkennen. Die hinterschnittenen Nuten können auch zu einer Rückseite des Rahmenprofils hin offen sein, also zu einer Seite, in der sich der Befestigungsabschnitt ausgehend vom Hauptabschnitt erstreckt. Beispielsweise können eine oder mehrere hinterschnittene Nuten seitlich und wenigstens eine Nut zur Rückseite hin geöffnet sein. Das der Erfindung zugrundeliegende Problem wird auch durch ein Zargenprofil für Garagentore gelöst, wobei das Zargenprofil als rechteckrohrförmiges einstückiges Rahmenprofil ausgebildet und mit wenigstens einer hinterschnittenen Nut zur Anordnung von Befestigungsmitteln versehen ist.

Auch die Befestigung eines Zargenprofils für Garagentore wird durch Vorsehen einer hinterschnittenen Nut zum längsverschieblichen Anordnen von Befestigungswinkeln erheblich erleichtert.

Das der Erfindung zugrundeliegende Problem wird auch durch einen Garagentorrahmen mit wenigstens zwei voneinander beabstandeten Säulen und einer die Säulen miteinander verbindenden Zarge gelöst, bei dem die Säulen durch Rahmenprofile nach Anspruch 1 gebildet sind.

Durch diese Maßnahmen können der Garagentorrahmen bzw. die den Garagentorrahmen bildenden Rahmenprofile bereits vor dem Transport auf die Baustelle vorbereitet und exakt aufeinander angepasst werden. Auf der Baustelle selbst müssen, um eine exakt rechtwinklige Ausrichtung der Säulen und der Zarge zu erreichen, dann lediglich die Enden der Zarge in die vorbereiteten Ausfräsungen an den Säulen eingesteckt werden. Die Positionierung der Zarge an den Säulen ist damit vorgegeben und die Montage des Garagentorrahmens wird dadurch erheblich erleichtert. Es ist dabei zu berücksichtigen, dass der Garagentorrahmen einerseits auf die für seinen Einbau vorgesehene Maueröffnung abgestimmt werden muss. Die Abstimmung auf die Mauertoröffnung muss aber bereits bei der Fertigung des Garagentorrahmens berücksichtigt werden. Entscheidend für die Leichtgängigkeit des dann montierten Garagentores ist aber die exakte Anpassung des Garagentorrahmens auf das Garagentor. So muss der Abstand der rechten und linken Laufschiene zueinander exakt eingehalten werden und auch die winkelmäßige Ausrichtung dieser Laufschienen muss innerhalb enger, vorgegebener Toleranzen liegen. Durch die Erfindung können die Säulen und die Zarge des Garagentorrahmens auf der Baustelle einfach ineinandergesteckt werden und ein vorgegebener Abstand der beiden Säulen zueinander ist dadurch bereits vorgegeben. Die Ausfräsungen an den Säulen sowie die in die Ausfräsungen einzusteckenden Enden der Zarge können dabei auch so ausgebildet werden, dass mit dem Einstecken ein Formschluss erreicht wird, um nicht nur den Abstand der beiden Säulen zueinander, sondern darüber hinaus die Rechtwinkligkeit von Zarge und Säulen und damit auch die Parallelität der beiden Säulen weitgehend sicherzustellen.

In Weiterbildung der Erfindung ist eine Vorderseite der Zarge in einem, in die Säule eingesteckten Bereich mit einer Ausfräsung versehen, wobei die Höhe der Ausfräsung einer Wandstärke einer Vorderwand der Säule entspricht.

Durch eine so bemessene Ausfräsung an der Zarge kann erreicht werden, dass die Vorderseite der Zarge und die Vorderseite der Säule im Einbauzustand miteinander fluchten. Dadurch wird eine im Wesentlichen durchgängige, optisch ansprechende Vorderseite des Garagentorrahmens erzielt, die keinerlei Nachbearbeitung mehr bedarf.

In Weiterbildung der Erfindung entspricht eine Höhe der Zarge abzüglich der Höhe der Ausfräsung einer lichten Weite des rechteckrohrförmigen Hauptabschnitts der Säulen im Bereich der Ausfräsung.

Auf diese Weise wird nach dem Einstecken der Zarge in die Ausfräsungen der Säulen ein Formschluss senkrecht zur Einsteckrichtung erreicht und die Vorderseiten von Zarge und Säulen fluchten miteinander. Die Rückwand der rechteckrohrförmigen Zarge liegt dann innen an der Rückwand der ebenfalls rechteckrohrförmigen Säule an, so dass Zarge und Säule in einfacher Weise mittels Schrauben aneinander gesichert werden können. Indem durch das Einstecken ein Formschluss zwischen Zarge und Säule entsteht, ist ein exakt rechter Winkel zwischen Zarge und Säule vordefiniert und kann bei der Montage einfach reproduziert werden.

In Weiterbildung der Erfindung ist bei einem Garagentorrahmen mit wenigstens zwei voneinander beabstandeten Säulen, einer die Säule verbindenden Zarge sowie an jeder Säule mit einer Rollenführung für Führungsrollen, wobei die Rollenführung eine Abbiegung um etwa 90° aufweist, vorgesehen, dass die Rollenführung wenigstens zwei geradlinige Rollenführungsabschnitte aufweist, die mittels eines Eckteils in einem Winkel von etwa 90° miteinander verbunden sind, wobei das Eckteil die Abbiegung der Rollenführung aufweist.

Auf diese Weise können einfach herstellbare geradlinige Rollenführungsabschnitte verwendet werden. Lediglich die komplizierte herzustellende Abbiegung wird mittels eines separat hergestellten Eckteils verwirklicht.

In Weiterbildung der Erfindung ist das Eckteil mit Ausnehmungen versehen, in die die geradlinigen Rollenführungsabschnitte einsteckbar sind, um eine durchgehende Rollenführung bereitzustellen.

Auf diese Weise können die geradlinigen Rollenführungsabschnitte durch einfaches Einstecken in das Eckteil in ihrer korrekten Position fixiert werden, in der eine durchgehende und im Wesentlichen unterbrechungsfreie Rollenführungsbahn geschaffen ist. Durch Einstecken in das Eckteil wird gleichzeitig erreicht, dass die geradlinigen Rollenführungsabschnitte im exakt vorgesehenen Winkel zueinander und zum Eckteil ausgerichtet sind. Beispielsweise werden die geradlinigen Rollenführungsabschnitte um einige Zentimeter in das Eckteil eingeschoben, bis sie an einen dort vorgesehenen Absatz, der als Anschlag wirkt, anstoßen.

In Weiterbildung der Erfindung sind die geradlinigen Rollenführungsabschnitte und/oder das Eckteil auf ihrer, der Rollenführungsbahn abgewandten Rückseite mit wenigstens einer hinterschnittenen Nut zur Anordnung von Befestigungsmitteln versehen.

Auf diese Weise lassen sich in die hinterschnittenen Nuten eingeführte Befestigungsmittel, beispielsweise Befestigungswinkel, in sehr einfacher Weise verschieben, um einen an der Garage geeigneten Ort für deren Befestigung zu erreichen.

In Weiterbildung der Erfindung sind die geradlinigen Rollenführungsabschnitte als Aluminiumstrangpressprofile ausgebildet. Das Eckteil kann als Kunststoffteil ausgebildet sein.

Auf diese Weise kann eine Rollenführungsbahn mit nur geringen Toleranzen in stabiler und einfacher Weise aufgebaut werden.

Weitere Merkmale und Vorteile der Erfindung ergeben sich aus der nachfolgenden Beschreibung bevorzugter Ausführungsformen der Erfindung im Zusammenhang mit den Zeichnungen. Einzelmerkmale der dargestellten Ausführungsformen lassen sich dabei in beliebiger Weise kombinieren, ohne den Rahmen der Erfindung zu überschreiten. In den Zeichnungen zeigen:
- Fig. 1: ein Rahmenprofil gemäß der Erfindung für eine Säule eines Garagentorrahmens,
- Fig. 2: einen Querschnitt eines Rahmenprofils gemäß der Erfindung für eine Zarge eines Garagentorrahmens,
- Fig. 3: eine perspektivische, abschnittsweise Darstellung eines Garagentorrahmens gemäß der Erfindung im auseinandergezogenen Zustand,
- Fig. 4: ein Zargenprofil gemäß der Erfindung für eine Zarge eines Garagentorrahmens gemäß einer zweiten bevorzugten Ausführungsform,
- Fig. 5: ein Rahmenprofil gemäß der Erfindung für eine Säule eines Garagentorrahmens gemäß einer zweiten Ausführungsform der Erfindung,
- Fig. 6: das Rahmenprofil der Fig. 5 im eingebauten Zustand,
- Fig. 7: das Zargenprofil der Fig. 4 im eingebauten Zustand,
- Fig. 8: eine perspektivische, abschnittsweise Darstellung eines Garagentorrahmens gemäß einer zweiten Ausführungsform der Erfindung im auseinandergezogenen Zustand,
- Fig. 9: ein Röllenführungsabschnittsprofil gemäß einer weiteren Ausführungsform der Erfindung,
- Fig. 10: ein Rollenführungsabschnittsprofil gemäß einer weiteren Ausführungsform der Erfindung,
- Fig. 11: eine schematische, abschnittsweise, seitliche Ansicht einer Rollenführungsbahn für einen erfindungsgemäßen Garagentorrahmen,
- Fig. 12: eine abschnittsweise Schnittansicht der Rollenführungsbahn der Fig. 11 und
- Fig. 13: eine Draufsicht auf einen hinteren Abschnitt eines erfindungsgemäßen Garagentorrahmens mit Seilwellenantrieb.

In der Darstellung der Fig. 1 ist eine Ansicht auf ein Rahmenprofil 10 gemäß der Erfindung dargestellt, wobei dessen Stirnseite bzw. dessen Querschnitt gezeigt ist. Das Rahmenprofil 10 weist einen Hauptabschnitt 12, mit etwa rechteckrohrförmigen Querschnitt, einen plattenförmigen Befestigungsabschnitt 14 und einen rechteckrohrförmigen Blendenabschnitt 16 auf. Der Befestigungsabschnitt 14 ist im rechten Winkel zu dem Hauptabschnitt 12 und dem Blendenabschnitt 16 angeordnet. Der Hauptabschnitt 12 und der Blendenabschnitt 16 sind fluchtend zueinander angeordnet und weisen eine gemeinsame Seitenwand 18 auf. Der Hauptabschnitt 12 ist etwa rechteckrohrförmig ausgebildet, weist aber zwei in den rechteckrohrförmigen Innenraum hineinragende Nuten 20, 22 auf. Diese beiden Nuten verlaufen parallel zu einer Längsachse des Rahmenprofils 10, sind senkrecht zu dieser Längsachse voneinander beabstandet und sind für das Einstecken eines Dichtprofils 24 vorgesehen. Das Rahmenprofil 10 weist eine Vorderseite 26 auf, die durch die Vorderseite des Hauptabschnitts 12 und des Blendenabschnitts 16 gebildet ist, die miteinander fluchten und dadurch die durchgehende Vorderseite 26 bilden. Eine Rückwand 28 des Hauptabschnitts 12 ist im Bereich ihres von der Seitenwand 18 beabstandeten Endes, das in der Darstellung der Fig. 1 links liegt, mit den beiden Nuten 20, 22 versehen. Das Dichtprofil 24 kann somit mit einer Dichtlippe 30 über das Rahmenprofil 10 hinausragen.

Die erste Nut 20 weist einen quadratischen Querschnitt auf und bildet an ihrer, in der Darstellung der Fig. 1 linken Seitenwand mittels eines Vorsprungs 32 einen Hinterschnitt aus. Der Vorsprung 32 ragt dabei von einer freien Seitenwand 34 des Hauptabschnitts 12 in Richtung der zweiten Nut 22 bzw. des Blendenabschnitts 16 ab. Die zweite Nut 22 weist eine nach innen gekrümmte Seitenwand 36 auf, die in einen Nutgrund übergeht. An den Nutgrund schließt sich dann eine gegenüberliegende, etwa kreiszylinderabschnittsförmige Seitenwand an. An der, der nach innen gekrümmten Seitenwand 36 gegenüberliegenden Seitenwand der Nut 22 ist ein Vorsprung 38 vorgesehen, der in Richtung der ersten Nut 20 bzw. der freien Seitenwand 34 des Hauptabschnitts 12 abragt. Die nach innen gekrümmte Seitenwand 36 liegt auf der Seite der Nut 22, die an die erste Nut 20 angrenzt. Das Dichtprofil 24 ist nach dem Einschieben in die beiden Nuten 20, 22 dadurch mittels der beiden Vorsprünge 32, 38 am Rahmenprofil 10 gehalten, die aufeinander zu weisend angeordnet sind. Zum Einschieben des Dichtprofils 24 kann dieses zunächst schräg mit einem ersten, im Querschnitt wellenbergartigen Vorsprung 40 in die zweite Nut 22 eingesetzt werden. Zur endgültigen Befestigung des Dichtprofils 24 muss dieses dann lediglich noch mit seinem im Querschnitt quadratischen zweiten Vorsprung 42 in die erste Nut 20 eingedrückt werden. Alternativ ist auch das Einziehen des Dichtprofils 24 in die Nuten 20, 22 parallel zur Längsachse des Rahmenprofils 10 möglich.

Das Rahmenprofil 10 ist zur Befestigung an einer Garagenwand vorgesehen. Hierzu wird der Befestigungsabschnitt 14 entweder unmittelbar auf die Garagenwand aufgesetzt oder eine in der Darstellung der Fig. 1 rechte Seite des Blendenabschnitts 16 wird an die Garagenwand angelegt. Der Befestigungsabschnitt 14 kann dann unter Zwischenfügen von Abstandshaltern an der Garagenwand befestigt werden. Die Verwendung von Abstandshaltern ist in der Regel ohnehin erforderlich, da Garagenwände entweder nicht hundertprozentig geradlinig oder beispielsweise auch nicht lotrecht ausgeführt sind.

Der Hauptabschnitt 12 ragt dann von der Garagenwand aus in die Maueröffnung vor, die mittels eines Garagentores verschlossen werden soll. Laufschienen für ein solches Garagentor werden dann an dem Befestigungsabschnitt 14 befestigt. Vorteilhafterweise sind die Laufschienen bereits am Befestigungsabschnitt 14 vormontiert und werden zusammen mit dem Rahmenprofil 10 an der Garagenwand befestigt.

Die Darstellung der Fig. 2 zeigt ein weiteres erfindungsgemäßes Rahmenprofil, das für eine horizontale Zarge verwendet wird, die eine rechte und eine linke Säule eines Garagentorrahmens miteinander verbindet. Das Rahmenprofil 44 der Fig. 2 ist rechteckrohrförmige ausgebildet und weist an der in Fig. 2 oberen, linken Ecke zwei Nuten 46, 48 auf, die identisch zu den Nuten 20, 22 des Rahmenprofils 10 ausgebildet sind und ebenfalls zum Einhängen eines Dichtprofils 24 vorgesehen sind.

Die Darstellung der Fig. 3 zeigt in auseinandergezogener Darstellung einen Garagentorrahmen 50, der aus zwei vertikalen Säulen 52 und einer horizontalen Zarge 54 besteht. Die Säulen 52a, 52b sind jeweils aus einem Rahmenprofil 10 gebildet, wie es in Fig. 1 dargestellt ist. Die horizontale Zarge 54 ist aus einem Rahmenprofil 44 gebildet, wie es in Fig. 2 dargestellt ist.

Die Säulen 52a, 52b sind an ihrer jeweils in eine Maueröffnung vorragenden Seitenwand 34 am Hauptabschnitt 12 mit einer Ausfräsung 56 versehen. Diese Ausfräsung 56 weist eine Breite A auf, die einem Abstand zwischen der Innenseite der Vorderwand 26 und der Innenseite der Rückwand 28 des Hauptabschnitts 12 entspricht. Nach dem Herstellen der Ausfräsung 56 sind daher die Nuten 20, 22 im Bereich der Ausfräsung 56 nicht mehr vorhanden und es bleiben lediglich zwei Stege 58, 60 stehen, die, wie in Fig. 1 zu erkennen sind, fluchtend zu der Rückwand 28 des Hauptabschnitts 12 angeordnet sind. Der Steg 58 wird dabei im Wesentlichen durch den Vorsprung 32 gebildet, wie er in Fig. 1 dargestellt ist.

Der Abstand A entspricht, wie in Fig. 2 zu erkennen ist, auch der Breite des Rahmenprofils 44 abzüglich der Wandstärke einer Vorderwand 62 des Rahmenprofils 44. Die Zarge 54 ist daher an ihren beiden Enden, die in die Ausfräsungen 56 eingesteckt werden, im Bereich ihrer Vorderseite mit Ausfräsungen 64a, 64b versehen. Durch die Ausfräsungen 64a, 64b wird lediglich die Vorderwand 62 in diesen Bereichen entfernt. Eine Breite der Zarge 54 im Bereich ihrer Enden entspricht damit aber der Abmessung A, also der Breite der Ausfräsung 56 und damit der lichten Weite des Hauptabschnitts 12 im Bereich der Ausfräsung 56. Die Zarge 54 kann somit in die Ausfräsungen 56 in den Säulen 52a, 52b eingeschoben werden, bis das jeweilige Ende der Ausfräsungen 64a, 64b an der Begrenzung der Ausfräsungen 56 anstößt. Eine Rückseite 66 der Zarge 54 liegt in diesem Zustand dann auf der Innenseite der Rückwand 28 des Hauptabschnitts 12 sowie an der Innenseite der Stege 58, 60 auf. Die Zarge 54 ist damit durch einfaches Einstecken bereits im rechten Winkel zu den Säulen 52a, 52b angeordnet, und ihre Vorderwand 62 fluchtet mit der jeweiligen Vorderwand 26 der Säulen 52a, 52b. Im eingesteckten Zustand kann die Zarge 54 dann in sehr einfacher Weise mit den Säulen 52a, 52b verbunden werden, indem durch die jeweilige Rückwand 28 der Säulen 52a, 52b Schrauben in die Rückseite 66 der Zarge 54 eingedreht werden. Entsprechende Bohrlöcher für solche Schrauben sind in der Darstellung der Fig. 3 mit der Bezugsziffer 68 bezeichnet.

Nach dem Verbinden der Zarge 54 mit den Säulen 52a, 52b kann der Garagentorrahmen 50 dann an den jeweiligen Garagenwänden befestigt werden. Wie erläutert wurde, kann das Dichtprofil 24 dann in einfacher Weise in die Nuten 46, 48 in der Zarge 54 sowie in die Nuten 22, 20 in den Säulen 52a, 52b eingesetzt werden.

Zu erkennen ist anhand der Darstellung der Fig. 3, dass eine in Fig. 3 dem Betrachter abgewandte Vorderseite des Garagentorrahmens 50 eine im Wesentlichen durchgängige Oberfläche aufweist. Diese Oberfläche bedarf dann, wenn die Oberflächen der Säulen 52a, 52b sowie der Zarge 54 eloxiert sind, keinerlei Nachbearbeitung. Lediglich ein Zwischenraum zwischen der Oberseite der Zarge 54 und der Unterkante der Garagentoröffnung, die etwa auf Höhe der oberen Stirnseiten der Säulen 52a, 52b liegt, muss noch mit einer Blende oder einer elastischen Masse ausgefüllt werden.

Insgesamt lässt sich durch die Erfindung die Montage von Garagentorrahmen und Garagentoren wesentlich vereinfachen. Die Montage kann dabei schneller erfolgen, vor allem aber ist für die Montage keine große Erfahrung mehr beim Ausrichten der Säulen 52, 52b und der Zarge 54 zueinander erforderlich.

Die Darstellung der Fig. 4 zeigt eine Vorderansicht eines Zargenprofils 70 gemäß einer zweiten Ausführungsform der Erfindung. Ein Befestigungsabschnitt 72 für ein Dichtprofil ist identisch zum Zargenprofil 44 der Fig. 2 ausgeführt. Das Zargenprofil 70 unterscheidet sich lediglich durch zwei Rechteckkammern 74 und 76 vom Zargenprofil 44 der Fig. 2. Jede der beiden Rechteckkammern 74, 76 ist mit einer Öffnung versehen, so dass sich jeweils eine hinterschnittene Nut 78, 80 ergibt. Die Nuten 78, 80 gehen jeweils über die gesamte Länge des Zargenprofils 70 durch, so dass beispielsweise ein in die Nut 78 eingehängter Befestigungswinkel entlang des gesamten Zargenprofils 70 verschoben werden kann. Die Nut 78 ist zu der Seite hin offen, zu der auch der Befestigungsabschnitt 72 für das Dichtprofil offen ist. Die Nut 80 ist hingegen zur Schmalseite des Zargenprofils 70 offen, die in der Regel im montierten Zustand die Oberseite des Zargenprofils 70 bildet. Befestigungsmittel können somit entweder in die hinterschnittene Nut 78 an der Rechteckkammer 74 oder in die hinterschnittene Nut 80 an der Rechteckkammer 76 eingehängt werden. Es ist selbstverständlich auch möglich, speziell gestaltete Befestigungsmittel gleichzeitig in beide hinterschnittene Nuten 78, 80 einzuhängen.

Die Darstellung der Fig. 5 zeigt ein Rahmenprofil 82 gemäß einer zweiten Ausführungsform der Erfindung. Das Rahmenprofil 82 unterscheidet sich vom Rahmenprofil 10 der Fig. 1 im Wesentlichen durch Vorsehen von drei hinterschnittene Nuten 84, 86, 88. Die hinterschnittene Nut 84 ist durch eine seitliche Öffnung einer Rechteckkammer 90 gebildet, die wiederum den Blendenabschnitt des Rahmenprofils 82 darstellt. An die Rechteckkammer 90 schließt sich in Erstreckungsrichtung des Befestigungsabschnitts 92 eine weitere Rechteckkammer 94 an, die ebenfalls seitlich geöffnet ist, um die weitere hinterschnittene Nut 86 zu bilden. Sowohl die Rechteckkammer 90 als auch die Rechteckkammer 94 sind zu einer, dem Hauptabschnitt 96 des Rahmenprofils 82 abgewandten Seite hin geöffnet. In Richtung der Erstreckung des Befestigungsabschnitts 92 schließt sich an die Rechteckkammer 94 eine dritte Rechteckkammer 98 an, die zu einer Seite hin geöffnet ist, die in Erstreckungsrichtung des Befestigungsabschnitts 92 ausgehend vom Hauptabschnitt 96 liegt.

Die Darstellung der Fig. 6 zeigt das Rahmenprofil 82 der Fig. 5 in einem Einbauzustand. Schematisch dargstellt ist ein Abschnitt 100 einer seitfichen Garagentoröffnung. Mittels eines Befestigungswinkels 102, der zwei hammerkopfartige Vorsprünge 104 aufweist, die wiederum an die hinterschnittene Nuten 84, 86 angepasst sind, ist der Befestigungswinkel 102 in die hinterschnittene Nuten 84, 86 eingeschoben. Eine Vorderseite 106 des Befestigungswinkels 102 ist dann bündig mit einer Vorderseite 108 des Rahmenprofils angeordnet. Der Befestigungswinkel 106 kann nun mittels Schraubbolzen an der Garagentoröffnung 100 befestigt werden. Wesentlich ist dabei, dass der Befestigungswinkel 102 zum einen in sehr einfacher Weise am Rahmenprofil 82 befestigt werden kann und bierzu insbesondere keine Löcher ins Rahmenprofil 82 gebohrt werden müssen. Zum anderen kann der Befestigungswinkel 102 entlang der gesamten Länge des Rahmenprofils 82 verschoben werden, um eine geeignete Stellung an der Garagentoröffnung 100 zu erreichen. Falls erforderlich, kann der Befestigungswinkel 102 noch mittels zusätzlicher Klemmschrauben am Rahmenprofil 82 verspannt werden.

Die Darstellung der Fig. 7 zeigt das Zargenprofil 70 der Fig. 4 in einem Einbauzustand. Schematisch ist ein Garagentorsturz 110 dargestellt, der also die obere Begrenzung einer Garagentoröffnung bildet. In die hinterschnittenen Nuten am Zargenprofil 70 ist ein speziell geformter Befestigungswinkel 112 eingeschoben. Der Befestigungswinkel 112 weist zwei hammerkopfartige Vorsprünge 114 auf, die im rechten Winkel zueinander angeordnet sind und auf die Abmessungen der hinterschnittenen Nuten angepasst sind. Eine Befestigungsfläche 116 des Befestigungswinkels 112 ist dann bündig mit einer Vorderseite 118 des Zargenprofils 70 angeordnet. Zum einen lässt sich der Befestigungswinkel 112 in sehr einfacher Weise am Zargenprofil 70 befestigen und nur dann, wenn es erforderlich ist, kann der Befestigungswinkel noch beispielsweise mit zusätzlichen Klemmschrauben am Zargenprofil 70 gesichert werden. Zum anderen lässt sich der Befestigungswinkel 112 problemlos entlang der gesamten Länge des Zargenprofils 70 verschieben, um eine geeignete Stelle für die Befestigung zu finden. Dies ist insbesondere bei Fachwerkbauten von erheblichem Vorteil.

Die Darstellung der Fig. 8 zeigt eine perspektivische Ansicht eines erfindungsgemäßen Garagentorrahmens, wobei lediglich beispielhaft auf der linken Seite von Fig. 8 ein erfindungsgemäßes Rahmenprofil 120 gemäß einer dritten Ausführungsform der Erfindung dargestellt ist und die Zarge des Garagentorrahmens durch ein erfindungsgemäßes Zargenprofil 122 gemäß einer dritten Ausführungsform gebildet ist. Die in Fig. 8 rechte Säule 52b entspricht der in Fig. 3 dargestellten.

Das Rahmenprofil 120 ist mit lediglich zwei hinterschnittene Nuten versehen, in die ein Befestigungswinkel 124 in analoger Weise zu Fig. 6 eingeführt ist.

Das Zargenprofil 122 ist mit lediglich einer hinterschnittenen Nut versehen, in die ein Befestigungswinkel 126 eingeschoben ist. Lediglich beispielhaft ist die Säule 52b dargestellt.

Die Darstellung der Fig. 9 zeigt in der Vorderansicht einen geradlinigen Rollenführungsabschnitt 130 für eine Rollenführungsbahn eines Garagentorrahmens. Der Rollenführungsabschnitt 130 ist als Aluminiumstrangpressprofil ausgebildet und weist eine erste, seitlich abschnittsweise offene Kammer 132 auf, die als Rollenführungsbahn dient. Der Rollenführungsabschnitt 130 wird unmittelbar am Befestigungsabschnitt 14, 92 eines Rahmenprofils 10, 82, 120 festgeschraubt.

Die Darstellung der Fig. 10 zeigt einen Rollenführungsabschnitt 138 gemäß einer weiteren Ausführungsform der Erfindung. Im Unterschied zum Rollenführungsabschnitt- 130 der Fig. 9 sind dort zwei seitlich offene Kammern 140, 142 vorgesehen, die jeweils zur Führung von Rollen dienen. Auch der Rollenführungsabschnitt 138 ist als Aluminiumstrangpressprofil ausgeführt und seitlich mit einer Rechteckkammer 144 versehen, die seitlich offen ist und eine hinterschnittene Nut 146 bildet. Mittels der hinterschnittenen Nut 146 kann der Rollenführungsabschnitt 138 unter Zuhilfenahme geeigneter Befestigungsmittel beispielsweise einem Befestigungswinkel 136, an einer Garagendecke befestigt werden, ohne noch zusätzliche Bohrungen am Rollenführungsabschnitt 138 anbringen zu müssen.

Da beide Rollenführungsabschnitte 130, 138 geradlinig ausgebildet sind, werden die beiden Rollenführungsabschnitte 130, 138, wie in Fig. 11 gezeigt, mittels eines Eckteils 148 zu einer Rollenführungsbahn kombiniert, die eine rechtwinklige Abbiegung aufweist. Dieser Abbiegungsabschnitt 150 der Rollenführungsbahn ist im Eckteil 148 ausgebildet und in der Darstellung der Fig. 11 gestrichelt angedeutet. Weiter weist das Eckteil 148 einen S-artig verlaufenden Teil 152 einer Rollenführungsbahn auf, der bei einem Sektionaltor für das oberste Segment des Sektionaltores vorgesehen ist, um nämlich die Oberkante des obersten Abschnitts in eine senkrechte Lage zu bringen.

Die Rollenführungsabschnitte 130, 138 sind jeweils in das Eckteil 148 eingesteckt, das hierfür geeignete Ausnehmungen aufweist, um eine durchgehende und im Wesentlichen unterbrechungsfreie Rollenführungsbahn zwischen Eckteil 148 und den Rollenführungsabschnitten 130, 138 sicherzustellen und um zusätzlich einen sicheren Halt der Rollenführungsabschnitte 130, 138 im Eckteil 148 zu gewährleisten.

Die schematische, vergrößerte Schnittansicht der Fig. 12 zeigt eine solche Ausnehmung 154 im Eckteil 148. Die Ausnehmung 154 weist einen Absatz auf, an dem der vollständig eingeschobene Rollenführungsabschnitt 138 anschlägt und damit in seiner Endlage fixiert ist. Wie Fig. 12 zu entnehmen ist, wird eine durchgehende und im Wesentlichen unterbrechungsfreie Rollenführungsfläche bereitgestellt und gleichzeitig wird der Rollenführungsabschnitt 138 sicher am Eckteil 148 gehalten.

Sowohl das Eckteil 148 als auch der Rollenführungsabschnitt 130 sind am Befestigungsabschnitt des Rahmenprofils 120, das die Säule eines Garagentorrahmens bildet, festgeschraubt. Der Rollenführungsabschnitt 138 ist mittels des Befestigungswinkels 136 an einer Garagendecke befestigt. Da der Befestigungswinkel 136 in der Nut 146 des Rollenführungsabschnitts 138 verschoben werden kann, kann eine für die Befestigung optimale Stelle gewählt werden.

Die Darstellung der Fig. 13 zeigt eine Draufsicht auf den hinteren, von dem Garagentor zurückversetzten Abschnitt eines erfindungsgemäßen Garagentorrahmens, an dem eine Seilrolle 160 angeordnet ist, auf die ein Seil 162 aufgewickelt ist, das wiederum mit dem Garagentor selbst verbunden ist. Die Seilrolle 160 ist auf einer drehbar gelagerten Welle 164 angeordnet, die mit einer nicht dargestellten Torsionsfeder beaufschlagt ist und an der eine lediglich schematisch angedeutete Federbruchbremse 166 angeordnet ist. Es ist selbstverständlich auch möglich, die Welle 164 elektrisch anzutreiben.

In Fig. 13 zu erkennen ist, dass der Rollenführungsabschnitt 138 an seinem hinteren, dem Garagentor abgewandten Ende mit einem Montageprofil 168 verbunden ist, das einen Befestigungsabschnitt 170, einen ersten Schenkel 172, einen zweiten Schenkel 174 und eine Basis 176 aufweist. Der Befestigungsabschnitt 170, der erste Schenkel 172 und der zweite Schenkel 174 sind parallel zueinander und parallel zur Erstreckungsrichtung des Rollenführungsabschnitts 138 ausgerichtet. Die Basis 176 verläuft senkrecht hierzu und verbindet den Befestigungsabschnitt 170 und den ersten und zweiten Schenkel 172, 174. Zwischen Befestigungsabschnitt 170 und Basis 176 ist in einem Winkel von 45° noch eine Versteifungsstrebe 178 angeordnet. Das Montageprofil 168 ist als Aluminiumstrangpressprofil ausgebildet.

Mittels des Montageprofils 168 ist eine erheblich vereinfachte Anordnung des Seilantriebs möglich. Denn durch das Vorsehen des ersten Schenkels 172 und des zweiten Schenkels 174 sowie des Befestigungsabschnittes 170 sind die seitlichen Abstände für die Montage der Federbruchbremse 166 sowie eines Lagers 180 für die Welle 164 exakt und vor allem im Verhältnis zu dem Rollenführungsabschnitt 138 vorgegeben. Ein Monteur muss dadurch nicht die langwierige seitliche Ausrichtung der Federbruchbremse 166 sowie der Anordnung der Seilrolle 160 selbst vornehmen, da dies durch das Montageprofil 180 vorgegeben ist. Die Basis 176 ist deutlich breiter als die Seilrolle 160, so dass für das Anschrauben der Federbruchbremse 166 und weitere Einstellarbeiten genügend Platz zur Verfügung steht. Gerade bei vom Garagentor zurückversetzten Seilantrieben, die eine besonders exakte Ausrichtung der Seilrolle 160 relativ zum Rollenführungsabschnitt 138 erfordern, erleichtert das Montageprofil 168 die Montage erheblich.

## Patentansprüche

1. Rahmenprofil für Garagentorrahmen mit einem Hauptabschnitt (12) und wenigstens einer in Längsrichtung des Rahmenprofils verlaufenden Nut (20, 22) zum Einhängen eines elastischen Dichtprofils (24), wobei der Hauptabschnitt (12) rechteckrohrförmig ausgebildet ist und ein sich von dem Hauptabschnitt (12) im rechten Winkel erstreckender Befestigungsabschnitt (14) sowie ein sich in Verlängerung des Hauptabschnitts (12) erstreckender Blendenabschnitt (16) vorgesehen sind, wobei das Rahmenprofil (10) einstückig ausgebildet ist,
wobei der Befestigungsabschnitt sich ausgehend von einer Position am Übergang zwischen Hauptabschnitt (12) und Blendenabschnitt (16) erstreckt und in seiner Erstreckungsrichtung gesehen über den Hauptabschnitt (12) und den Blendenabschnitt (16) hinausragt, **dadurch gekennzeichnet, dass** der Befestigungsabschnitt (14) plattenförmig ausgebildet ist und dass der Blendenabschnitt (16) in seiner Erstreckungsrichtung gesehen gegenüber dem Befestigungsabschnitt (14) frei vorragt.

2. Rahmenprofil nach Anspruch 1, **dadurch gekennzeichnet, dass** der Blendenabschnitt (16) rechteckrohrförmig ausgebildet ist und eine Vorderseite des Blendenabschnitts (16) und eine Vorderseite des Hauptabschnitts (12) fluchten zueinander angeordnet sind.

3. Rahmenprofil nach Anspruch 1, **dadurch gekennzeichnet, dass** eine Verlängerung des Befestigungsabschnitts (14) eine Seitenwand (18) des Hauptabschnitts (12) bildet.

4. Rahmenprofil, nach einem der vorstehenden Ansprüche, **dadurch gekennzeichnet, dass** am Hauptabschnitt (12) zwei in Längsrichtung des Rahmenprofils (10; 44) verlaufende und voneinander beabstandete Nuten (20, 22; 46, 48) zum Einhängen eines passenden, mit zwei in Längsrichtung verlaufenden Vorsprüngen (40, 42) versehenen Dichtprofils (24) vorgesehen sind.

5. Rahmenprofil nach Anspruch 4, **dadurch gekennzeichnet, dass** eine erste (20; 46) der beiden Nuten einen rechteckförmigen Querschnitt aufweist und eine zweite (22; 48) der beiden Nuten eine nach innen gekrümmte und in einen Nutgrund übergehende Seitenwand (36) aufweist, wobei die nach innen gekrümmte Seitenwand (36) benachbart zur ersten Nut (20; 46) angeordnet ist.

6. Rahmenprofil nach Anspruch 5, **dadurch gekennzeichnet, dass** die zweite Nut (22; 48) gegenüberliegend der nach innen gekrümmten Seitenwand (36) einen Hinterschnitt aufweist.

7. Rahmenprofil nach Anspruch 6, **dadurch gekennzeichnet, dass** die erste Nut (20; 46) in einer Seitenwand einen Hinterschnitt aufweist, wobei der Hinterschnitt in der ersten Nut (20; 46) mittels eines in Richtung der zweiten Nut (22; 48) abragenden Vorsprungs (32) und der Hinterschnitt in der zweiten Nut (22; 48) mittels eines in Richtung der ersten Nut (20; 46) abragenden Vorsprungs (38) gebildet ist.

8. Rahmenprofil nach einem der vorstehenden Ansprüche, **dadurch gekennzeichnet, dass** der Blendenabschnitt und/oder der Befestigungsabschnitt mit wenigstens einer hinterschnittenen Nut zur Anordnung von Befestigungsmitteln versehen sind.

9. Rahmenprofil nach Anspruch 8, **dadurch gekennzeichnet, dass** die hinterschnittene Nut am Blendenabschnitt und/oder am Befestigungsabschnitt zu einer dem Hauptabschnitt gegenüberliegenden Seite hin geöffnet ist.

10. Rahmenprofil nach Anspruch 8 oder 9, **dadurch gekennzeichnet, dass** die hinterschnittene Nut am Blendenabschnitt und/oder am Befestigungsabschnitt zu einer Seite hin geöffnet ist, in die sich der Befestigungsabschnitt ausgehend vom Hauptabschnitt erstreckt.

11. Garagentorrahmen mit wenigstens zwei Rahmenprofilen nach einem der vorstehenden Ansprüche, wobei die Rahmenprofile zwei voneinander beabstandete Säulen (52a, 52b) bilden und wobei eine die Säulen (52a, 52b) verbindende Zarge (54) vorgesehen ist, wobei die Säulen (52a, 52b) an den einander zugewandten Seitenwänden (34) mit Ausfräsüngen (56) zum Einstecken der Zarge (54) versehen sind.

12. Garagentorrahmen nach Anspruch 11, **dadurch gekennzeichnet, dass** eine Vorderwand (62) der Zarge (54) in einem, in die Säulen (52a, 52b) eingesteckten Bereich mit einer Ausfräsung (64a, 64b) versehen ist, wobei eine Höhe der Ausfräsung (64a, 64b) einer Wandstärke einer Vorderwand (26) der Säulen (52a, 52b) entspricht.

13. Garagentorrahmen nach Anspruch 11, **dadurch gekennzeichnet, dass** eine Höhe der Zarge (54) abzüglich der Höhe der Ausfräsung (64, 64b) einer lichten Weite (A) des rechteckrohrförmigen Hauptabschnitts (12) der Säulen (52a, 52b) im Bereich der Ausfräsung (56) entspricht.

14. Garagentorrahmen nach Anspruch 11, 12 oder 13, **dadurch gekennzeichnet, dass** an jeder Säule eine Rollenführung für Führungsrollen vorgesehen ist, wobei die Rollenführung eine Abbiegung um etwa 90° aufweist, **dadurch gekennzeichnet, dass** die Rollenführung wenigstens zwei geradlinige Rollenführungsabschnitte aufweist, die mittels eines Eckteils in einem Winkel von etwa 90° miteinander verbunden sind, wobei das Eckteil die Abbiegung der Rollenführung aufweist.

15. Garagentorrahmen nach Anspruch 14, **dadurch gekennzeichnet, dass** das Eckteil als Kunststoffteil ausgebildet ist.

## Claims

1. Profiled frame element for garage door frames having a main section (12) and at least one groove (20, 22) extending in the longitudinal direction of the profiled frame element for fitting an elastic sealing profile (24), wherein the main section (12) is rectangular-section tubular in shape and a fixing section (14) extending from the main section (12) at right angles and a faceplate section (16) extending as an extension of the main section (12) are provided, wherein the profiled frame element (10) is in one piece, wherein the fixing section extends starting from a position at the transition between main section (12) and faceplate section (16) and, as viewed in the extension direction thereof, projects beyond the main section (12) and the faceplate section (16), **characterized in that** the fixing section (14) is plate-shaped, and **in that** the faceplate section (16), as viewed in the extension direction thereof, projects freely in relation to the fixing section (14).

2. Profiled frame element according to claim 1, **characterized in that** the faceplate section (16) is rectangular-section tubular in shape and a front surface of the faceplate section (16) and a front surface of the main section (12) are in true alignment.

3. Profiled frame element according to claim 1, **characterized in that** an extension of the fixing section (14) constitutes a lateral wall (18) of the main section (12).

4. Profiled frame element according to any one of the preceding claims, **characterized in that** on the main section (12) two mutually spaced grooves (20, 22; 46, 48) extending in the longitudinal direction of the profiled frame element (10; 44) are provided for fitting a matching sealing profile (24) equipped with two projections (40, 42) extending in the longitudinal direction.

5. Profiled frame element according to claim 4, **characterized in that** a first one (20; 46) of the two grooves has a rectangular cross section and a second one (22; 48) of the two grooves has an inwardly curved lateral wall (36) passing over in a groove bottom, wherein the inwardly curved lateral wall (36) is disposed adjacent to the first groove (20; 46).

6. Profiled frame element according to claim 5, **characterized in that** the second groove (22; 48) has an undercut opposite the inwardly curved lateral wall (36).

7. Profiled frame element according to claim 6, **characterized in that** the first groove (20; 46) has an undercut in a lateral wall, wherein the undercut in the first groove (20; 46) is constituted by means of a projection (32) protruding in the direction of the second groove (22; 48) and the undercut in the second groove (22; 48) is constituted by means of a projection (38) protruding in the direction of the first groove (20; 46).

8. Profiled frame element according to any one of the preceding claims, **characterized in that** the faceplate section and/or the fixing section are/is provided with at least one undercut groove for arrangement of fixing means.

9. Profiled frame element according to claim 8, **characterized in that** the undercut groove on the faceplate section and/or the fixing section is opened towards a side opposite the main section.

10. Profiled frame element according to claim 8 or 9, **characterized in that** the undercut groove on the faceplate section and/or the fixing section is opened towards a side into which the fixing section extends starting from the main section.

11. Garage door frame including at least two profiled frame elements according to any one of the preceding claims, wherein the profiled frame elements constitute two mutually spaced columns (52a, 52b), and wherein a casing (54) connecting the two columns (52a, 52b) is provided, wherein the columns (52a, 52b) are provided with recesses (56) for inserting the casing (54) on facing lateral walls (34).

12. Garage door frame according to claim 11, **characterized in that** a front wall (62) of the casing (54) is provided with a recess (64a, 64b) in a portion inserted in the columns (52a, 52b), wherein a height of the recess (64a, 64b) corresponds to a wall thickness of a front wall (26) of the columns (52a, 52b).

13. Garage door frame according to claim 11, **characterized in that** a height of the casing (54) minus the height of the recess (64a, 64b) corresponds to a clear diameter (A) of the rectangular-section tubular main section (12) of the columns (52a, 52b) in the vicinity of the recess (56).

14. Garage door frame according to claim 11, 12 or 13, **characterized in that** on each column a roller guide for guide rollers is provided, wherein the roller guide has a deflection of about 90°, **characterized in that** the roller guide has at least two straight roller guide sections which are interconnected by means of a corner part at an angle of about 90°, wherein the corner part includes the deflection of the roller guide.

15. Garage door frame according to claim 14, **characterized in that** the corner part is a synthetic material part.

## Revendications

1. Profilé de cadre pour un cadre de porte de garage comprenant une partie principale (12) et au moins une rainure (20, 22) s'étendant dans la direction longitudinale du profilé de cadre pour accrocher un profilé d'étanchéité élastique (24), la partie principale (12) étant réalisée sous forme de tube rectangulaire, et une partie de fixation (14) s'étendant suivant un angle droit depuis la partie principale (12) ainsi qu'une partie de bandeau (16) s'étendant dans le prolongement de la partie principale (12) étant prévues, le profilé de cadre (10) étant réalisé d'une seule pièce, la partie de fixation s'étendant à partir d'une position au niveau de la transition entre la partie principale (12) et la partie de bandeau (16) et, vu dans sa direction d'étendue, faisant saillie au-delà de la partie principale (12) et de la partie de bandeau (16), **caractérisé en ce que** la partie de fixation (14) est réalisée en forme de plaque et **en ce que** la partie de bandeau (16), vu dans sa direction d'étendue, dépasse librement par rapport à la partie de fixation (14).

2. Profilé de cadre selon la revendication 1, **caractérisé en ce que** la partie de bandeau (16) est réalisée sous forme de tube rectangulaire et un côté avant de la partie de bandeau (16) et un côté avant de la partie principale (12) sont disposés en affleurement l'un à l'autre.

3. Profilé de cadre selon la revendication 1, **caractérisé en ce qu'**un prolongement de la partie de fixation (14) forme une paroi latérale (18) de la partie principale (12).

4. Profilé de cadre selon l'une quelconque des revendications précédentes, **caractérisé en ce que** deux rainures (20, 22 ; 46, 48) s'étendant dans la direction longitudinale du profilé de cadre (10 ; 44) et espacées l'une de l'autre sont prévues au niveau de la partie principale (12) pour accrocher un profilé d'étanchéité ajusté (24) pourvu de deux saillies (40, 42) s'étendant dans la direction longitudinale.

5. Profilé de cadre selon la revendication 4, **caractérisé en ce qu'**une première (20 ; 46) des deux rainures présente une section transversale rectangulaire et une deuxième (22 ; 48) des deux rainures présente une paroi latérale (36) courbée vers l'intérieur et se prolongeant dans une base de rainure, la paroi latérale courbée vers l'intérieur (36) étant disposée à côté de la première rainure (20 ; 46).

6. Profilé de cadre selon la revendication 5, **caractérisé en ce que** la deuxième rainure (22 ; 48) présente une contre-dépouille à l'opposé de la paroi latérale (36) courbée vers l'intérieur.

7. Profilé de cadre selon la revendication 6, **caractérisé en ce que** la première rainure (20 ; 46) présente une contre-dépouille dans une paroi latérale, la contre-dépouille dans la première rainure (20 ; 46) étant formée au moyen d'une saillie (32) faisant saillie dans la direction de la deuxième rainure (22 ; 48) et la contre-dépouille dans la deuxième rainure (22 ; 48) étant formée au moyen d'une saillie (38) faisant saillie dans la direction de la première rainure (20 ; 46).

8. Profilé de cadre selon l'une quelconque des revendications précédentes, **caractérisé en ce que** la partie de bandeau et/ou la partie de fixation sont pourvues d'au moins une rainure en contre-dépouille pour l'agencement de moyens de fixation.

9. Profilé de cadre selon la revendication 8, **caractérisé en ce que** la rainure en contre-dépouille est ouverte au niveau de la partie de bandeau et/ou au niveau de la partie de fixation vers un côté opposé à la partie principale.

10. Profilé de cadre selon la revendication 8 ou 9, **caractérisé en ce que** la rainure en contre-dépouille est ouverte au niveau de la partie de bandeau et/ou au niveau de la partie de fixation vers un côté dans lequel la partie de fixation s'étend à partir de la partie principale.

11. Cadre de porte de garage comprenant au moins deux profilés de cadre selon l'une quelconque des revendications précédentes, les profilés de cadre formant deux colonnes espacées l'une de l'autre (52a, 52b) et un dormant (54) reliant les colonnes (52a, 52b) étant prévu, les colonnes (52a, 52b) étant pourvues, au niveau des parois latérales tournées l'une vers l'autre (34), de découpes par fraisage (56) pour enficher le dormant (54).

12. Cadre de porte de garage selon la revendication 11, **caractérisé en ce qu'**une paroi avant (62) du dormant (54) est pourvue, dans une région enfichée dans les colonnes (52a, 52b), d'une découpe par fraisage (64a, 64b), une hauteur de la découpe par fraisage (64a, 64b) correspondant à une épaisseur de paroi d'une paroi avant (26) des colonnes (52a, 52b).

13. Cadre de porte de garage selon la revendication 11, **caractérisé en ce qu'**une hauteur du dormant (54) moins la hauteur de la découpe par fraisage (64a, 64b) correspond à une largeur intérieure (A) de la partie principale en forme de tube rectangulaire (12) des colonnes (52a, 52b) dans la région de la découpe par fraisage (56).

14. Cadre de porte de garage selon la revendication 11, 12 ou 13, **caractérisé en ce qu'**un guide de rouleaux pour des rouleaux de guidage est prévu sur chaque colonne, le guide de rouleaux présentant un coudage d'environ 90°, **caractérisé en ce que** le guide de rouleaux présente au moins deux parties de guidage de rouleaux rectilignes qui sont connectées l'une à l'autre au moyen d'une partie de coin suivant un angle d'environ 90°, la partie de coin présentant le coudage du guide à rouleaux.

15. Cadre de porte de garage selon la revendication 14, **caractérisé en ce que** la partie de coin est réalisée sous forme de partie en plastique.
